# FASCICULE DE BREVET EUROPEEN

(11) **EP 1 268 067 B1**
(45) Date de publication et mention de la délivrance du brevet: **30.06.2004**
(21) Numéro de dépôt: 01921520.1
(22) Date de dépôt: 09.04.2001
(51) Int. Cl.: B01L 3/02

(54) **PIPETTE DE PRELEVEMENT MUNIE DE MOYENS DE REGLAGE DU VOLUME A PRELEVER**
PIPETTE MIT MITTELN ZUR EINSTELLUNG DES AUFNAHMEVOLUMENS
PIPETTE PROVIDED WITH SAMPLING VOLUME ADJUSTING MEANS

(30) Priorité: 07.04.2000 FR 0004473
(43) Date de publication de la demande: 02.01.2003
(73) Titulaire: GILSON SAS, 95400 Villiers-le-Bel (FR)
(72) Inventeur: VIOT, François, F-95430 Auvers-sur-Oise (FR)
(74) Mandataire: Texier, Christian
(86) Numéro de dépôt international: PCT/FR2001/001068
(87) Numéro de publication internationale: WO 2001/076748

(56) Documents cités:
- FR-A- 2 696 110
- US-A- 3 827 305
- US-A- 4 096 751
- US-A- 5 012 682
- US-A- 5 849 248

## Description

L'invention concerne les pipettes de prélèvement de liquide.

On connaît, par exemple du document FR-2 696 110, une pipette de prélèvement comprenant une mollette accessible à travers une fenêtre du corps de la pipette pour régler le volume de liquide à pipeter. Ce volume est par ailleurs indiqué sur un afficheur. Cette pipette présente de nombreux avantages. La mollette ne fait pas saillie hors du corps de la pipette et est donc peu susceptible d'être actionnée involontairement. De plus, la mollette est freinée dans sa manoeuvre par un assemblage à friction qui réduit encore les risques de dérèglement. Toutefois, il est souhaitable de la perfectionner encore. En effet, il demeure un faible risque de dérèglement accidentel du volume à pipeter par une manoeuvre involontaire de la molette.

On souhaite donc éliminer tout risque de dérèglement accidentel du volume à pipeter.

Le document US-5 849 248 divulgue une pipette comprenant un élément de blocage mobile entre une position inactive dans laquelle il rend les moyens de réglage inaptes au réglage et une position active dans laquelle il les y rend aptes. Cet élément s'étend à proximité du bouton de réglage du volume. Aucun déréglage intempestif du volume à pipetter n'est donc plus à craindre.

Un but de l'invention est de fournir une pipette d'un type différent mais évitant elle aussi le déréglage intempéstif.

En vue de la réalisation de ce but, on prévoit selon l'invention une pipette de prélèvement comportant des moyens de réglage d'un volume de liquide à prélever comprenant au moins un organe de commande de réglage, la pipette comprenant un élément de blocage mobile entre une position inactive dans laquelle il rend les moyens de réglage inaptes au réglage et une position active dans laquelle il rend les moyens de réglage aptes au réglage, l'élément de blocage étant l'organe de commande de réglage.

Ainsi, lorsque l'élément de blocage est en position inactive, aucun dérèglement accidentel du volume à pipeter n'est possible. De plus, cette élimination des risques de dérèglement permet en retour de supprimer ou de réduire le freinage à friction de la mollette, ce qui rend sa manoeuvre plus facile lors d'un réglage volontaire. Cette suppression est d'autant plus agréable qu'il pouvait arriver avec la pipette antérieure du document FR-2 696 110 que le gant du manipulateur se coince entre la mollette et le corps de la pipette lors de l'actionnement de la mollette. Cet inconvénient peut donc être lui aussi éliminé.

De plus, la pipette selon l'invention permet à l'utilisation d'effectuer au moyen du seul élément de blocage toutes les opérations successives relatives au réglage, par exemple déverrouillage, réglage du volume et verrouillage.

L'invention pourra en outre présenter au moins l'une quelconque des caractéristiques suivantes :
- l'élément de blocage est mobile à coulissement entre les deux positions;
- l'élément de blocage est agencé pour être directement actionné de l'une à l'autre des deux positions par un utilisateur;
- l'élément de blocage s'étend à l'intérieur d'un corps de la pipette
- la pipette est agencée de sorte que l'élément de blocage est apte à transmettre un mouvement de réglage à un organe des moyens de réglage en position active, et est inapte à cette transmission en position inactive ;
- la pipette est agencée de sorte que l'élément de blocage est apte à transmettre un mouvement de l'un à l'autre de deux organes des moyens de réglage autres que l'élément de blocage en position active et est inapte à cette transmission en position inactive ;
- le mouvement est une rotation ;
- les moyens de réglage comprennent deux organes agencés pour être en crabotage mutuel lorsque l'élément de blocage est en position active et pour être désengagés l'un de l'autre lorsque l'élément de blocage est en position inactive ;
- la pipette comporte deux organes de commande de réglage;
- la pipette comporte un bouton de commande de prélèvement formant un organe de commande de réglage ;
- la pipette comporte des moyens de rappel de l'élément de blocage dans la position inactive;
- la pipette comporte des moyens pour maintenir l'élément de blocage dans la position active à l'encontre des moyens de rappel;
- la pipette est agencée de sorte que l'élément de blocage est apte à passer de la position active à la position inactive avec franchissement d'un point dur, et inversement, et
- les moyens de réglage comportent un organe moteur et un organe récepteur apte à être entraîné par l'organe moteur au moyen d'une liaison par complémentarité de forme, l'un des organes moteur et récepteur étant déformable de façon à interrompre la liaison lorsqu'il est soumis à une sollicitation d'intensité supérieure à une intensité prédéterminée.

D'autres caractéristiques et avantages de l'invention apparaîtront encore dans la description suivante d'un mode préféré de réalisation et d'une variante donnés à titre d'exemples non limitatifs. Aux dessins annexés :
- la figure 1 est une vue partielle en coupe axiale d'une pipette selon un mode préféré de réalisation de l'invention;
- la figure 2 est une vue en perspective d'une partie du mécanisme de réglage de la pipette de la figure 1 ;
- la figure 3 est une vue à plus grande échelle du mécanisme de la figure 2 ;
- la figure 4 est une vue en section axiale du mécanisme de la figure 2 ;
- la figure 5 est une vue en perspective d'une sous-partie du mécanisme de la figure 2 ;
- la figure 6 est une vue en élévation de la sous-partie de la figure 5;
- la figure 7 est une vue en perspective du crabot et de l'entraîneur du mécanisme de la figure 4 ;
- les figures 8 à 11 sont quatre vues partielles en coupe axiale montrant différentes étapes de la coopération du bouton de réglage et du coupleur du mécanisme de la figure 4 ;
- la figure 12 est une vue en coupe transversale de la sous-partie de la figure 6 suivant le plan XII-XII;
- la figure 13 est une vue en coupe éclatée de certains éléments de la figure 12 ;
- la figure 14 est une vue en coupe de la vis de réglage seule;
- les figures 15 à 18 illustrent différentes étapes de la coopération des éléments de la figure 12 ; et
- la figure 19 est une vue analogue à la figure 12 montrant une variante de réalisation de l'invention.

La pipette de prélèvement selon le présent mode de réalisation de l'invention est du même type que celle du document FR-2 696 110. On se référera donc à ce document pour certains détails de la pipette déjà connus de ce document. On ne décrira ici en détail que certains aspects du mécanisme de réglage du volume.

La pipette 2 comprend classiquement un corps 2 servant de poignée à saisir par la main de l'utilisateur. La pipette comporte un piston non illustré mobile à coulissement suivant un axe longitudinal 10 de la pipette dans une cavité inférieure de la pipette afin d'aspirer dans celle-ci un volume de liquide à prélever ou de l'expulser hors de cette cavité. Le déplacement du piston est commandé notamment au moyen d'une tige de commande 4 d'axe 10 reliée en partie inférieure au piston par des pièces d'un type connu et non illustrées. Cette tige 4 est surmontée à son extrémité supérieure par un bouton poussoir 6 rigidement fixé à la tige, que l'utilisateur peut actionner avec le pouce de la main tenant la pipette. Ainsi le piston s'abaisse et remonte en fonction du même mouvement du bouton. La pipette comporte un ressort de rappel apte à replacer le piston et la tige en partie haute à la fin de leur course vers le bas pour l'expulsion du liquide, et un ressort de purge ajoutant son effet à celui du précédent ressort lorsque la course du piston se poursuit vers le bas pour une course de purge.

Le volume à pipeter durant une course normale complète du piston, hors course de purge, peut être réglé au moyen d'un bouton de réglage 8 en forme de bague et du bouton-poussoir 6. Ces deux boutons sont montés à rotation autour de l'axe longitudinal 10 de la pipette. Une rotation de l'un ou l'autre de ces boutons provoque la rotation d'une vis de réglage 5 coaxiale à la tige 4 autour de son axe 10. La façon dont la rotation de la vis 5 entraîne la variation du volume à pipeter est connue et ne sera pas décrite. On va maintenant décrire en détail la partie supérieure du mécanisme de réglage.

Toutes les pièces qui vont maintenant être décrites ont l'axe 10 pour axe de symétrie, sauf indication contraire.

En référence aux figures 1 à 4, la pipette comporte un coupleur 12 monté à coulissement sur la tige 4 mais fixe en rotation par rapport à celle-ci. A cette fin, le coupleur présente un orifice supérieur central présentant trois pattes 14 radiales s'engageant dans trois gorges longitudinales 16 de la tige 4. Cet orifice est formé par une rondelle supérieure 18 du coupleur. Le coupleur comporte trois bras 20 s'étendant vers le bas parallèlement à l'axe 10 à partir de la rondelle 18. Chaque bras 20 est globalement aplati suivant la direction radiale à l'axe 10 et présente sur sa face 22 opposée à l'axe un relief 24 allongé suivant la direction circonférentielle à l'axe 10.

Le bouton de réglage 8 est mobile à coulissement suivant l'axe 10 et à rotation autour de cet axe. Il présente une forme essentiellement cylindrique d'axe 10. La face externe 26 de ce bouton est accessible à l'utilisateur pour sa manoeuvre à travers des fenêtres du corps. Elle comporte à cette fin des reliefs de préhension. Près de son bord circulaire supérieur, le bouton 8 comporte trois fourches 30 s'étendant en saillie radiale en direction de l'axe. Ces fourches présentent une forme femelle en « U » ouverte en direction de l'axe, de forme complémentaire au profil des bras 20 et recevant ceux-ci respectivement.

Il découle de cet agencement que le bouton 8 est fixé en rotation au coupleur 12 mais n'y est pas fixé en coulissement. Le bouton 8 peut occuper d'une part une position basse, ou position inactive, ou position verrouillée, et d'autre part une position haute ou active ou déverrouillée. Ces deux positions sont indépendantes de la position angulaire du bouton 8 autour de l'axe. Le bouton passe de l'une à l'autre position par coulissement suivant l'axe. Le coupleur 12 comporte un ressort annulaire 26 d'axe 10 sollicitant radialement les bras 20 sur leur face interne pour tendre à les éloigner radialement de l'axe.

En position basse, comme illustré aux figures 1-4 et 8, les bras 20 sont reçus dans les fourches mais pas les reliefs 24. Il en est de même en position haute, comme illustré à la figure 11. Au cours du mouvement de passage de l'une à l'autre position, illustré aux figures 8 à 11, les reliefs 24 passent dans les fourches et provoquent la flexion temporaire des bras 20 en direction radiale. Ce passage produit un clic sonore et constitue un point dur lors de la manoeuvre qui manifestent pour l'utilisateur le changement de position haute ou basse. De plus, les reliefs 24 maintiennent le bouton en position haute à l'encontre du ressort de rappel, sauf action contraire de l'utilisateur.

En référence aux figures 1, 4 et 7, la pipette comporte un crabot 32 de forme générale cylindrique présentant une nervure périphérique annulaire externe 34 à mi-hauteur environ. Le bouton 8 comporte deux pièces cylindriques 8a et 8b inférieure et supérieure emmanchées à force extérieurement sur le crabot 32 et en appui axial sur la nervure 34. Le bouton 8 est rigidement fixé au crabot. Le crabot présente sur sa face externe, illustrée en détail sur la figure 7, des reliefs coopérant avec des reliefs complémentaires du bouton pour assurer ces liaisons rigides. Le crabot 32 comporte une denture 36 s'étendant près de son bord supérieur, en saillie radiale de sa face interne en direction de l'axe.

La pipette comporte un entraîneur 38 présentant une partie supérieure 40 de forme cylindrique munie de plusieurs dents 42, par exemple au nombre de deux, s'étendant près de son bord supérieur, en saillie radiale de sa face externe en direction opposée à l'axe. Ces deux dents sont aptes à venir en prise avec la denture 36 du crabot lorsqu'elles s'étendent à la même hauteur que celle-ci le long de l'axe 10.

L'entraîneur 38 peut être rendu mobile par rapport à la vis de réglage 5. Il s'étend directement en regard de celle-ci radialement. Contrairement à la vis de réglage 5 qui est mobile suivant un mouvement hélicoïdal autour de l'axe 10, l'entraîneur 38 est fixe à coulissement suivant l'axe 10 par rapport au corps de la pipette. Il est bloqué à cette fin en partie supérieure par une entretoise 44 et en partie inférieure par une pièce 46 illustrées à la figure 1.

En référence notamment aux figures 5, 6 et 12, l'entraîneur 38 comporte deux pattes principales 48 et deux pattes secondaires 50 s'étendant parallèlement à l'axe 10 vers le bas à partir de la partie supérieure 40. Les pattes secondaires 50 ont une forme en secteur de cylindre d'axe 10. Elles sont alternées autour de l'axe avec les pattes principales 48. Les pattes principales 48 ont une face externe cylindrique et présentent une face interne plane en saillie radiale de laquelle s'étend une nervure 52 profilée parallèlement à l'axe 10 et à section rectangulaire. L'entraîneur 38 comporte un ressort 54 encerclant extérieurement les quatre pattes 48, 50 et logé dans une encoche externe de celles-ci. Le ressort tend à rapprocher les pattes radialement de l'axe.

La vis de réglage 5 est creuse et traversée longitudinalement par la tige de commande 4. Ces deux pièces sont totalement indépendantes dans leur mouvement relatif. La vis de réglage 5 a une forme générale circulaire de révolution. Toutefois, plus précisément, elle présente deux méplats 56 parallèles l'un à l'autre et à l'axe 10 et opposés de part et d'autre de cet axe. Ces méplats s'étendent sur une portion médiane 58 de la vis s'étendant au-dessus d'une portion inférieure filetée 60 de la vis servant au réglage du volume. Ces méplats 56 sont joints l'un à l'autre par des arcs de cercle 61. La vis de réglage présente en outre deux ergots longitudinaux 62 parallèles à l'axe 10, s'étendant au bord des méplats respectifs de façon à présenter une butée lorsqu'on parcourt circonférentiellement la face externe de la vis 5 à partir des méplats, mais aussi de façon à présenter un arc de cercle ne formant pas une butée à partir des zones cylindriques 61.

Les deux ergots 62 ne sont pas symétriques l'un de l'autre par rapport à l'axe 10 mais le sont par rapport à un plan médian de la vis parallèle aux deux méplats. De plus, les deux ergots 62 ne s'étendent pas exactement en coïncidence en ce qui concerne leur position le long de l'axe 10. Ils se chevauchent sur un certain tronçon. Mais l'un des ergots s'étend plus haut que l'autre alors que ce dernier s'étend vers le bas davantage que le premier. Aussi, les deux ergots sont-ils en chevauchement partiel le long de l'axe 10. La position longitudinale du deuxième ergot, normalement caché sur la figure 6, a toutefois été indiquée par le trait 56.

L'entraîneur 38 peut être couplé à la vis 5 en rotation, ou désaccouplé de celle-ci.

Lorsqu'il est couplé, comme sur les figures 12 et 15, l'entraîneur est situé à un niveau de la vis sur lequel se chevauchent les deux ergots 62. Les pattes secondaires 48 sont en appui sur les zones cylindriques 61 dont elles épousent la forme. Elles réalisent avec celles-ci un contact surface contre surface. Les nervures 52 sont en appui radial sur les méplats 56 et en butée sur les ergots 62 respectifs. Le ressort 54 maintient les quatre pattes en appui sur la vis 5 et notamment maintient la prise des nervures sur les ergots. Par conséquent, un mouvement à rotation de l'entraîneur 38 peut être transmis à la vis de réglage 5. Comme l'entraîneur est fixe à coulissement le long de l'axe à la différence de la vis 5, cette rotation produit le coulissement de la vis le long de l'axe, la vis ayant un mouvement hélicoïdal. Les deux pièces sont ainsi couplées à rotation autour de l'axe au moyen de forces de friction et surtout au moyen des ergots et nervures. La transmission du couple a donc lieu même en présence d'un fort couple résistant.

Les ergots 62 sont positionnés de sorte qu'au voisinage de chaque position de fin de course haute et basse de la vis de réglage 5, l'ergot qui assure la transmission du mouvement en direction de cette butée s'interrompt, comme illustré sur les figures 14 à 18. Dès lors, sur toute la plage de mouvement restant à parcourir jusqu'à atteindre la position de butée, la transmission du couple ne se fait plus que grâce aux forces de friction des pattes sur la vis. Dans ces conditions, cette transmission n'a lieu que si l'intensité des forces de liaison, et donc l'intensité du couple résistant, est inférieure à une valeur prédéterminée fonction du ressort 54. Cette transmission a néanmoins lieu, de sorte que l'utilisateur peut continuer à manoeuvrer (indirectement comme on le verra plus loin) l'entraîneur 38 pour entraîner la vis 5. Dès que la vis 5 arrive en fin de course de réglage, le couple résistant devient infiniment grand et interrompt la liaison par les forces de friction. Malgré l'effet de rappel du ressort 54, les pattes principales 48 s'écartent alors pour quitter les méplats et arriver sur les zones 61 pour suivre la forme de la vis et l'entraîneur 38 tourne seul. La vis de réglage 5 n'est donc pratiquement plus sollicitée et reste immobile. Le filet 60 de la vis 5 est donc protégé à l'égard des sollicitations excessives.

Si l'utilisateur veut actionner la vis 5 dans l'autre sens à partir de cette position, il lui suffit d'actionner l'entraîneur 38 dans l'autre sens. Avant moins d'un demi-tour, l'une des nervures 52 rencontre l'autre ergot 62 et les deux pièces sont à nouveau liées à rotation dans l'autre sens. Le même fonctionnement a lieu au voisinage de l'autre extrémité de la course de réglage.

On va maintenant décrire le fonctionnement du bouton de réglage 8.

La position basse, inactive, verrouillée, du bouton est illustrée aux figures 1, 3 et 4. Les bras 20 sont en prise avec le bouton 8. La tige 4 est donc solidaire en rotation du bouton 8. Dans cette position, les dents 36 du crabot sont hors de prise avec les dents 42 de l'entraîneur 38. Aucun mouvement du bouton 8 n'entraîne donc en rotation l'entraîneur 38 ou la vis 5. Cette position basse du bouton 8 inactive donc les moyens de réglage. Le volume à pipeter ne peut donc pas être modifié volontairement ou involontairement. Les mentions « verrouillé » ou « locked » inscrites sur la face externe 26 du bouton 8 apparaissent dans la fenêtre à destination de l'utilisateur. Un ressort de rappel 60 illustré à la figure 1 prenant appui axialement vers le haut sur le coupleur 12 et vers le bas sur le bouton 8 sollicite ce dernier pour le maintenir dans cette position basse.

Si l'utilisateur souhaite régler le volume, il fait coulisser le bouton 8 vers le haut à l'encontre du ressort 60 de sorte que les fourches 30 franchissant les reliefs 24 produisent un clic et un point dur. Le bouton est alors dans la position supérieure, active, déverrouillée. Il est maintenu dans cette position par les reliefs 24, sauf action contraire de l'utilisateur. Dans cette position, les dents 36 du crabot sont en prise avec les dents 42 de l'entraîneur 38. Une sollicitation directe du bouton 8 ou du bouton 6 à rotation exercée par l'utilisateur est donc transmise par les dents 36, 42 à l'entraîneur 38, puis à la vis de réglage 5 dans la mesure où celle-ci n'est pas déjà en fin de course pour le sens de réglage souhaité. Lorsque le volume de prélèvement souhaité est réglé, l'utilisateur fait à nouveau coulisser le bouton 8 dans la position basse pour empêcher un déréglage intempestif.

On remarque, dans la pipette qui vient d'être décrite, que le serrage de l'entraîneur 38 sur la vis 5 et donc leur embrayage ou débrayage se font automatiquement et non par l'action directe de l'utilisateur sur ces pièces. De plus, l'utilisateur n'actionne jamais directement la vis de réglage 5.

On pourra prévoir que des deux éléments 5, 38, celui qui est déformable pour interrompre leur liaison est la vis 5.

On a illustré à la figure 19 une variante de réalisation dans laquelle les éléments analogues ont des références numériques augmentées de 100. La tige 104 n'a pas été illustrée.

Dans cette variante, les nervures 152 ont un profil en « V » à pointe arrondie. Les méplats 156 sont remplacés par des rainures 156 à profil en « V » de même angle que celui des nervures pour permettre l'entraînement de la vis 105 par l'entraîneur 138. Au voisinage des positions de butée, les rainures respectives s'élargissent en accentuant l'inclinaison de l'une de leurs deux faces. Cette face forme une rampe. La pipette est agencée de sorte que, lorsque la position de fin de course est atteinte, la force de serrage du ressort est insuffisante pour maintenir les nervures 152 dans les rainures 156. La rampe provoque alors la sortie des nervures hors des rainures et l'écartement des pattes principales 148, de sorte que l'entraîneur n'entraîne plus la vis et continue à tourner seul.

La pipette pourra comprendre des moyens électroniques d'affichage (par exemple à cristaux liquides) d'un paramètre relatif au fonctionnement de la pipette. Par exemple, ces moyens pourront indiquer en permanence l'état verrouillé ou déverrouillé du bouton 8.

## Revendications

1. Pipette de prélèvement comportant des moyens de réglage (6, 12, 8, 38, 5) d'un volume de liquide à prélever comprenant au moins un organe de commande de réglage, la pipette comprenant un élément de blocage (8) mobile entre une position inactive dans laquelle il rend les moyens de réglage inaptes au réglage et une position active dans laquelle il rend les moyens de réglage aptes au réglage, l'élément de blocage étant l'organe de commande de réglage, **caractérisée en ce que** la pipette est agencée de sorte que le ou chaque organe de commande de réglage est mobile en demeurant en position inactive.

2. Pipette selon la revendication 1, **caractérisée en ce que** l'élément de blocage (8) est mobile à coulissement entre les deux positions.

3. Pipette selon la revendication 1 ou 2, **caractérisée en ce que** l'élément de blocage (8) s'étend à l'intérieur d'un corps de la pipette.

4. Pipette selon l'une quelconque des revendications 1 à 3, **caractérisée en ce qu'**elle est agencée de sorte que l'élément de blocage (8) est apte à transmettre un mouvement de réglage à un organe (38) des moyens de réglage en position active, et est inapte à cette transmission en position inactive.

5. Pipette selon l'une quelconque des revendications 1 à 4, **caractérisée en ce qu'**elle est agencée de sorte que l'élément de blocage (8) est apte à transmettre un mouvement de l'un (12) à l'autre (38) de deux organes des moyens de réglage autres que l'élément de blocage en position active et est inapte à cette transmission en position inactive.

6. Pipette selon l'une quelconque des revendications 4 à 5, **caractérisée en ce que** le mouvement est une rotation.

7. Pipette selon l'une quelconque des revendications 1 à 6, **caractérisé en ce que** les moyens de réglage comprennent deux organes (8, 38) agencés pour être en crabotage mutuel lorsque l'élément de blocage (8) est en position active et pour être désengagés l'un de l'autre lorsque l'élément de blocage est en position inactive.

8. Pipette selon l'une quelconque des revendications 1 à 7, **caractérisée en ce que** la pipette comporte deux organes (6, 8) de commande de réglage.

9. Pipette selon l'une quelconque des revendications 1 à 8, **caractérisée en ce qu'**elle comporte un bouton (6) de commande de prélèvement formant un organe de commande de réglage.

10. Pipette selon l'une quelconque des revendications 1 à 9, **caractérisée en ce qu'**elle comporte des moyens de rappel (60) de l'élément de blocage (8) dans la position inactive.

11. Pipette selon la revendication 10, **caractérisée en ce qu'**elle comporte des moyens (24) pour maintenir l'élément de blocage (8) dans la position active à l'encontre des moyens de rappel (60).

12. Pipette selon l'une quelconque des revendications 1 à 11, **caractérisée en ce qu'**elle est agencée de sorte que l'élément de blocage est apte à passer de la position active à la position inactive avec franchissement d'un point dur.

13. Pipette selon l'une quelconque des revendications 1 à 12 , **caractérisée en ce que** les moyens de réglage comportent un organe moteur (38) et un organe récepteur (5) apte à être entraîné par l'organe moteur au moyen d'une liaison par complémentarité de forme, l'un (38) des organes moteur et récepteur étant déformable de façon à interrompre la liaison lorsqu'il est soumis à une sollicitation d'intensité supérieure à une intensité prédéterminée.

## Claims

1. Sampling pipette comprising means (6, 12, 8, 38, 5) for adjusting a volume of liquid to be sampled, comprising at least one adjustment control member, the pipette comprising a blocking element (8) able to move between an inactive position in which it renders the adjusting means unable to adjust and an active position in which it renders the adjusting means able to adjust, the blocking element being the adjustment control member, **characterized in that** the pipette is arranged in such a way that the or each adjustment control member can move while remaining in the inactive position.

2. Pipette according to Claim 1, **characterized in that** the blocking element (8) can move in sliding between the two positions.

3. Pipette according to Claim 1 or 2, **characterized in that** the blocking element (8) extends inside a body of the pipette.

4. Pipette according to any one of Claims 1 to 3, **characterized in that** it is arranged in such a way that the blocking element (8) is able to transmit an adjusting movement to a member (38) of the adjusting means in the active position, and is unable to transmit in this way in the inactive position.

5. Pipette according to any one of Claims 1 to 4, **characterized in that** it is arranged in such a way that the blocking element (8) is able to transmit a movement from one (12) to the other (38) of two members of the adjusting means other than the blocking element in the active position, and is unable to transmit in this way in the inactive position.

6. Pipette according to either one of Claims 4 and 5, **characterized in that** the movement is a rotation.

7. Pipette according to any one of claims 1 to 6, **characterized in that** the adjusting means comprise two members (8, 38) arranged to mesh together when the blocking element (8) is in an active position and to be disengaged from one another when the blocking element is in an inactive position.

8. Pipette according to any one of claims 1 to 7, **characterized in that** the pipette has two adjustment control members (6, 8).

9. Pipette according to any one of claims 1 to 8, **characterized in that** it comprises a sampling control knob (6) forming an adjustment control member.

10. Pipette according to any one of claims 1 to 9, **characterized in that** it comprises return means (60) for returning the blocking element (8) to the inactive position.

11. Pipette according to Claim 10, **characterized in that** it comprises means (24) for holding the blocking element (8) in the active position against the action of the return means (60).

12. Pipette according to any one of Claims 1 to 11, **characterized in that** it is arranged in such a way that the blocking element is able to move from the active position to the inactive position passing through a hard point.

13. Pipette according to any one of Claims 1 to 12, **characterized in that** the adjusting means comprise a drive member (38) and a receiving member (5) able to be driven by the drive member at least by means of a connection through complementing shapes, one (38) of the drive and receiving members being deformable in such a way as to break the connection when subjected to stress of an intensity greater than a predetermined intensity.

## Patentansprüche

1. Pipette zur Entnahme, die Mittel zur Einstellung (6, 12, 8, 38, 5) eines Volumens einer zu entnehmenden Flüssigkeit umfaßt, die wenigstens ein Einstellbedienelement umfassen, wobei die Pipette ein Feststellelement (8) umfaßt, das zwischen einer inaktiven Position, in der es die Einstellmittel unfähig zur Einstellung macht, und einer aktiven Position, in der es die Einstellmittel fähig zur Einstellung macht, beweglich ist, wobei das Feststellelement das Einstellbedienelement ist, **dadurch gekennzeichnet, daß** die Pipette derart ausgebildet ist, daß das oder jedes Einstellbedienelement beweglich ist, während es in der inaktiven Position bleibt.

2. Pipette nach Anspruch 1, **dadurch gekennzeichnet, daß** das Feststellelement (8) zwischen den beiden Positionen durch Verschieben beweglich ist.

3. Pipette nach Anspruch 1 oder 2, **dadurch gekennzeichnet, daß** das Feststellelement (8) sich im Inneren eines Pipettengehäuses erstreckt.

4. Pipette nach einem der Ansprüche 1 bis 3, **dadurch gekennzeichnet, daß** sie derart ausgebildet ist, daß das Feststellelement (8) in der aktiven Position fähig ist, eine Einstellbewegung auf ein Element (38) der Einstellmittel zu übertragen, und in der inaktiven Position zu dieser Übertragung nicht fähig ist.

5. Pipette nach einem der Ansprüche 1 bis 4, **dadurch gekennzeichnet, daß** sie derart ausgebildet ist, daß das Feststellelement (8) in der aktiven Position fähig ist, eine Bewegung von einem (12) auf das andere (38) von zwei Elementen der Einstellmittel, die nicht das Feststellelement umfassen, zu übertragen, und in der inaktiven Position zu dieser Übertragung nicht fähig ist.

6. Pipette nach einem der Ansprüche 4 bis 5, **dadurch gekennzeichnet, daß** die Bewegung eine Drehung ist.

7. Pipette nach einem der Ansprüche 1 bis 6, **dadurch gekennzeichnet, daß** die Einstellmittel zwei Elemente (8, 38) umfassen, die derart ausgestaltet sind, daß sie aneinander kuppeln, wenn das Feststellelement (8) in der aktiven Position ist, und voneinander getrennt sind, wenn das Feststellelement in der inaktiven Position ist.

8. Pipette nach einem der Ansprüche 1 bis 7, **dadurch gekennzeichnet, daß** die Pipette zwei Einstellbedienelemente (6, 8) umfaßt.

9. Pipette nach einem der Ansprüche 1 bis 8, **dadurch gekennzeichnet, daß** sie einen Entnahmebedienknopf (6) umfaßt, der ein Einstellbedienelement bildet.

10. Pipette nach einem der Ansprüche 1 bis 9, **dadurch gekennzeichnet, daß** sie Mittel (60) zum Rückholen des Feststellelementes (8) in die inaktive Position umfaßt.

11. Pipette nach Anspruch 10, **dadurch gekennzeichnet, daß** sie Mittel (24) umfaßt, um das Feststellelement (8) gegen die Rückholmittel (60) in der aktiven Position zu halten.

12. Pipette nach einem der Ansprüche 1 bis 11, **dadurch gekennzeichnet, daß** sie derart ausgebildet ist, daß das Feststellelement dazu fähig ist, unter Überwindung einer schwergängigen Stelle von der aktiven Position zur inaktiven Position zu wechseln.

13. Pipette nach einem der Ansprüche 1 bis 12, **dadurch gekennzeichnet, daß** die Einstellmittel ein Antriebselement (38) und ein Aufnahmeelement (5), das dazu geeignet ist, vom Antriebselement mittels einer formkomplementären Verbindung mitgeführt zu werden, umfassen, wobei das Antriebselement (38) oder das Aufnahmeelement derart verformbar ist, daß die Verbindung getrennt wird, wenn es einer Einwirkung ausgesetzt ist, die eine vorbestimmte Stärke übersteigt.
